# EUROPÄISCHE PATENTSCHRIFT

(11) **EP 3 126 220 B1**
(45) Veröffentlichungstag und Bekanntmachung des Hinweises auf die Patenterteilung: **27.12.2017**
(21) Anmeldenummer: 15714449.4
(22) Anmeldetag: 27.03.2015
(51) Int. Cl.: B63H 25/34, B63G 8/20

(54) **UNTERSEEBOOT**
SUBMARINE
SOUS-MARIN

(30) Priorität: 04.04.2014 DE 102014206567
(43) Veröffentlichungstag der Anmeldung: 08.02.2017
(73) Patentinhaber: ThyssenKrupp Marine Systems GmbH, 24143 Kiel (DE); thyssenkrupp AG, 45143 Essen (DE)
(72) Erfinder: BRUHN, Christian, 24768 Rendsburg (DE)
(74) Vertreter: thyssenkrupp Intellectual Property GmbH
(86) Internationale Anmeldenummer: PCT/EP2015/056798
(87) Internationale Veröffentlichungsnummer: WO 2015/150287

(56) Entgegenhaltungen:
- DE-A1-102010 015 665

## Beschreibung

Die Erfindung betrifft ein Unterseeboot mit den im Oberbegriff von Anspruch 1 angegebenen Merkmalen.

Neben hydraulischen Ruderanlangen, bei denen der Kolben einer Kolben-Zylinder-Anordnung mit zumindest einem Ruder bewegungsgekoppelt ist, zählen bei Unterseebooten auch Ruderanlagen mit einem elektrischen Stellmotor zum Stand der Technik. Eine solche Ruderanlage ist beispielsweise in DE 10 2010 015 665 A1 beschrieben. Bei dieser Ruderanlage ist der Rotor des elektrischen Stellmotors direkt mit einem drehbaren Teil eines Spindeltriebs bewegungsgekoppelt, während der linear bewegliche Teil des Spindeltriebs starr mit einer Schubstange eines Gelenkgestänges zur Bewegungssteuerung eines Ruders der Ruderanlage verbunden ist. Um den bei militärischen Unterseebooten bestehenden
hohen Anforderungen hinsichtlich der Vermeidung von Schallemissionen gerecht zu werden, wird in DE 10 2010 015 665 A1 die Verwendung eines rippelkraftfreien Torquemotors als Stellmotor und eines Planetenrollentriebs als Spindeltrieb vorgeschlagen.

Vor diesem technologischen Hintergrund liegt der Erfindung die Aufgabe zugrunde, ein Unterseeboot mit mindestens einer Ruderanlage zu schaffen, die gegenüber den bislang in Unterseebooten eingesetzten Ruderanlagen deutlich geringere Schallemissionen verursacht.

Diese Aufgabe wird durch ein Unterseeboot mit den in Anspruch 1 an gegebenen Merkmalen gelöst. Vorteilhafte Weiterbildungen dieses Unterseeboots ergeben sich aus den Unteransprüchen, der nachfolgen den Beschreibung sowie der Zeichnung. Hierbei können die in den Unteransprüchen angegebenen Merkmale jeweils für sich aber auch in geeigneter Kombination miteinander, die erfindungsgemäße Lösung nach Anspruch 1 weiter ausgestalten.

Das erfindungsgemäße Unterseeboot, bei dem es sich insbesondere um ein militärisches Unterseeboot handeln kann, weist mindestens eine Ruderanlage mit einem Linearantrieb auf. Der Linearantrieb ist über ein Gelenkgestänge mit mindestens einem an der Außenseite des Unterseeboots angeordneten Ruder bewegungsgekoppelt. Das Ruder kann prinzipiell ein beliebiges Ruder, beispielsweise ein Seitenruder, ein Tiefenruder oder ein kombiniertes Seiten- und Tiefenruder des Unterseeboots sein. Als Linearantrieb können grundsätzlich alle Antriebe verwendet werden, die zu einer translatorischen Bewegung eines mit dem Linearantrieb bewegungsgekoppelten Teils führen. Der Linearantrieb ist bevorzugt im Druckkörper des Unterseeboots angeordnet, kann aber bei entsprechender Druckkapselung auch außerhalb des Druckkörpers angeordnet sein.

Erfindungsgemäß ist eine translatorisch bewegbare Schubstange des Gelenkgestänges, welche bei der bevorzugten Anordnung des Stellmotors innerhalb des Druckkörpers durch die Druckkörperwandung geführt ist, nicht, wie bislang üblich, direkt starr mit einem translatorisch bewegbaren Teil des Linearantriebs, sondern über eine Elastomerkupplung mit diesem in Bewegungsrichtung verbunden. Hierbei ist unter einer Elastomerkupplung eine solche Kupplung zu verstehen, bei der die Verbindung von Schubstange und dem translatorisch bewegbaren Teil des Linearantriebs über zumindest ein Elastomerelement erfolgt, welches in Verbindungsrichtung von Schubstange und translatorisch bewegbarem Teil des Linearantriebs angeordnet ist. Die Elastomerkupplung ist typischerweise,derart ausgelegt, dass sie die von dem translatorisch bewegbaren Teil des Linearantriebs ausgeübten Zug- und Druckkräfte auf die Schubstange in ausreichendem Maße überträgt, hierbei gleichzeitig aber gewisse Bewegungen der Schubstange schräg zu dem translatorisch bewegbaren Teil des Linearantriebs zulässt. Dies ist im Hinblick auf die Montage der Ruderanlage von Vorteil, da die Schubstange auch bei einem gewissen Winkelversatz zu dem translatorisch bewegbaren Teil des Linearantriebs mit diesem verbunden werden kann. Der maßgebliche Vorteil der Verbindung der Schubstange mit dem translatorisch bewegbaren Teil des Linearantriebs besteht aber darin, dass das zumindest eine Elastomerelement der Elastomerkupplung ein Dämpfungselement bildet, welches die Ausbreitung von Körperschall von dem Linearantrieb auf die Schubstange und von dort nach außerhalb des Unterseeboots in erheblichem Maße verringert, was insbesondere bei einem militärischen Unterseeboot von wesentlicher Bedeutung ist.

Bevorzugt bilden ein elektrischer Stellmotor und ein damit bewegungsgekoppelter Spindeltrieb den Linearantrieb der Ruderanlage des erfindungsgemäßen Unterseeboots. Besonders vorteilhaft werden als Stellmotor ein Synchron-Torque-Motor und als Spindeltrieb ein Planetenrollentrieb verwendet, welche per se nur geringe Schallemissionen verursachen, die dann von dem zumindest einen Elastomerelement der Elastomerkupplung bestenfalls vollständig, zumindest aber weitestgehend absorbiert werden. Als translatorisch bewegbarer Teil des von dem elektrischen Stellmotor und dem Spindeltrieb gebildeten Linearantriebs
dient bevorzugt die Spindel des Spindeltriebs, wobei in diesem Fall der Rotor des Stellmotors drehbeweglich mit der Spindelmutter des Spindeltriebs verbunden ist, es sei aber darauf hingewiesen, dass gegebenenfalls auch die Spindelmutter den translatorisch bewegbaren Teil des Linearantriebs bilden kann, wobei dann die Spindel drehbeweglich mit dem Rotor des Stellmotors verbunden ist.

Wie bei Spindeltrieben üblich, ist auch der translatorisch bewegbare Teil des erfindungsgemäß bevorzugt verwendeten Spindeltriebs mittels einer Verdrehsicherung an einer Drehbewegung zu hindern. Gemäß einer weiteren bevorzugten Weiterbildung der Erfindung bildet die Elastomerkupplung einen Teil dieser Verdrehsicherung für den translatorisch bewegbaren Teil des Spindeltriebs. Demzufolge ist mindestens ein Teil der Elastomerkupplung derart ausgebildet und/oder angeordnet, dass er zwar eine translatorische Bewegung der Elastomerkupplung mit der Schubstange und dem translatorisch bewegbaren Teil des Spindeltriebs ermöglicht, eine Drehbewegung der Elastomerkupplung und damit einhergehend eine Drehbewegung des translatorisch bewegbaren Teils des Spindeltriebs allerdings nicht zulässt.

Zur Bildung einer Verdrehsicherung weist die Elastomerkupplung bevorzugt ein drehfest mit dem translatorisch bewegbaren Teil des Spindeltriebs verbundenes Kupplungsgehäuse auf, welches in einer Linearführung quer zur Bewegungsrichtung des axial beweglichen Teils des Spindeltriebs formschlüssig festgelegt geführt ist. Die Linearführung ist hierbei zweckmäßigerweise korrespondierend zum Bewegungsweg des translatorisch bewegbaren Teils des Spindeltriebs ausgerichtet. Der translatorisch bewegbare Teil des Spindeltriebs ist vorzugsweise an dem Kupplungsgehäuse starr befestigt, während die Schubstange bevorzugt innerhalb des Kupplungsgehäuses über zumindest ein und vorzugsweise über mehrere Elastomerelemente mit dem translatorisch bewegbaren Teil des Spindeltriebs gekoppelt ist.

Das Kupplungsgehäuse kann in der Linearführung gegebenenfalls auf Wälzkörpern verschiebbar gelagert sein. Konstruktiv einfacher ist allerdings eine Ausgestaltung, bei der das Kupplungsgehäuse in der Linearführung gleitend gelagert ist. Hierbei sind die Materialien, aus denen die Linearführung und das Kupplungsgehäuse ausgebildet sind,
zweckmäßigerweise so gewählt, dass der Reibungswiderstand zwischen der Linearführung und dem Kupplungsgehäuse möglichst gering ist. So kann das Kupplungsgehäuse vorteilhaft aus Bronze und die Linearführung aus Stahl ausgebildet sein.

Grundsätzlich kann lediglich eine einfache Führungsschiene als Linearführung für das Kupplungsgehäuse dienen, an der das Kupplungsgehäuse in Richtung quer zur Bewegungsrichtung des translatorisch bewegbaren Teils des Spindeltriebs formschlüssig festgelegt ist. Als günstiger erweist es sich aber, wenn die Linearführung einen geschlossenen Raum bildet, in dem zumindest der translatorisch bewegbare Teil des
Spindeltriebs geführt ist und auf diese Weise vor Verunreinigungen und einer ungewollten mechanischen Beeinflussung geschützt ist.

In diesem Zusammenhang ist vorteilhaft vorgesehen, dass die Linearführung für das Kupplungsgehäuse von einem an ein Gehäuse des Stellmotors angeschlossenen Rohr mit zumindest einer darin ausgebildeten Führungsschiene gebildet wird. Bevorzugt erstreckt sich dieses Rohr von dem Gehäuse des Stellmotors zu einer Wandung des Druckkörpers des
Unterseeboots, wo die mit dem translatorisch bewegbaren Teil des Spindeltriebs über die Elastomerkupplung verbundene Schubstange durch die Druckkörperwandung hindurchgeführt ist.

Die in dem Rohr ausgebildete Führungsschiene erstreckt sich zweckmäßigerweise über die gesamte Länge des Rohres. Sie kann als Hohlschiene ausgebildet sein, die in die Innenwandung des Rohres eingearbeitet ist und in die ein an dem Kupplungsgehäuse ausgebildeter Vorsprung formschlüssig eingreift. Bevorzugt wird die Führungsschiene aber von einem in das Innere des Rohres ragenden Vorsprung gebildet. Dies ermöglicht eine deutlich leichtere Ausgestaltung des Rohres, da dieses vergleichsweise dünnwandig ausgebildet sein kann, wobei an der Innenwandung des Rohres ein sich zweckmäßigerweise über die gesamte Länge des Rohres erstreckender leistenförmiger Vorsprung ausgebildet
ist, der die zumindest eine Führungsschiene bildet. Korrespondierend zu diesem Vorsprung ist an dem Kupplungsgehäuse zweckmäßigerweise zumindest eine nutförmige Ausnehmung ausgebildet, die sich über das gesamte Kupplungsgehäuse in Bewegungsrichtung des translatorisch bewegbaren Teils des Spindeltriebs erstreckt.

Gemäß einer weiteren vorteilhaften Ausgestaltung ist an einem dem translatorisch bewegbaren Teil des Spindeltriebs zugewandten Endeder Schubstange eine radiale Erweiterung ausgebildet, die sich an ihren in Axialrichtung der Schubstange voneinander abgewandten Seiten jeweils über zumindest ein Elastomerelement und vorzugsweise über
mehrere Elastomerelemente an dem Kupplungsgehäuse abstützt. Bevorzugt greift hierbei der Endabschnitt der Schubstange, an dem die radiale Erweiterung ausgebildet ist, über eine Öffnung des Kupplungsgehäuses in einen Bereich des Kupplungsgehäuses ein, welcher in Richtung zu dem an der Außenseite des Kupplungsgehäuses befestigten translatorisch bewegbaren Teil des Spindeltriebs durch eine Wandung verschlossen wird. Die Öffnung des Kupplungsgehäuses wird hierbei von einem Deckel verschlossen, durch den die Schubstange hindurchgeführt ist. Hierbei sind in einem Zwischenraum zwischen der radialen Erweiterung und der Wandung des Kupplungsgehäuses sowie in einem Zwischenraum zwischen der radialen Erweiterung und dem Deckel des Kupplungsgehäuses jeweils zumindest ein, vorzugsweise aber mehrere Elastomerelemente angeordnet, zwischen denen die radiale Erweiterung der Schubstange formschlüssig festgelegt ist.

Um eine möglichst leichtgängige Führung des Kupplungsgehäuses in dem Rohr zu ermöglichen, ist zweckmäßigerweise vorgesehen, den Kontaktbereich zwischen der Innenwandung des Rohres und der Außenseite des Kupplungsgehäuses zu schmieren. Hierzu ist vorteilhaft an dem Rohr eine durch die Rohrwandung führende Schmiermittelzuführleitung ausgebildet, durch die ein Schmiermittel in den Zwischenraum
zwischen der Innenwandung des Rohres und der Außenseite des Kupplungsgehäuses eingeleitet werden kann.

Nachfolgend ist die Erfindung anhand eines in der Zeichnung dargestellten Ausfiihrungsbeispiels näher erläutert. In der Zeichnung zeigt jeweils schematisch vereinfacht und in unterschiedlichen Maßstäben:
Fig. 1 in einer Frontansicht eine Anordnung eines Linearantriebs einer Ruderanlage eines Unterseeboots mit einer mit dem Linearantrieb verbundenen Schubstange,
Fig. 2 die Anordnung nach Fig. 1 in einer Seitenansicht entlang der Schnittlinie II-II in Fig. 1, und
Fig. 3 eine Schnittansicht entlang der Schnittlinie III-III in Fig. 2.

Wie insbesondere aus Fig. 2 deutlich wird, zeigt die Zeichnung einen Linearantrieb 2, mit dem eine Schubstange 4 eines ansonsten aus Übersichtlichkeitsgründen nicht in der Zeichnung dargestellten Gelenkgestänges bewegungsgekoppelt ist. Der Linearantrieb 2 weist einen elektrischen Stellmotor 6 in Form eines Synchron-Torque-Motors auf. Der
genaue Aufbau des Synchron-Torque-Motors ist in der Zeichnung nicht dargestellt, da er nicht erfindungsrelevant ist. Der Stellmotor 6 entspricht aber im Wesentlichen einem in DE 10 2012 220 920 B3 ausführlich beschriebenen Synchron-Torque-Motor. Wie bei diesem Synchron-Torque-Motor ist auch ein Rotor des Stellmotors 6 drehbeweglich mit einer Spindelmutter 8 eines Planetenrollentriebs drehbeweglich verbunden. Der Rotor des Stellmotors 6 ist hohlzylindrisch ausgebildet. In das Innere des Rotors greift eine durch die Spindelmutter 8 geführte und dort mit dieser bewegungsgekoppelten Planetenrollenspindel 10 ein. Bei einer Betätigung des Stellmotors 6 dreht sich die Spindelmutter 8 des Planetenrollentriebs mit, wodurch die Planetenrollenspindel 10 in eine translatorische Bewegung entlang einer Mittelachse A der Planetenrollenspindel 10 versetzt wird. Insofern bildet die Planetenrollenspindel 10 einen translatorisch bewegbaren Teil des Planetenrollenspindeltriebs.

An einem außerhalb des Stellmotors 6 angeordneten Ende der Planetenrollenspindel
10 ist diese über eine Elastomerkupplung 12 mit der Schubstange 4 verbunden. Die Elastomerkupplung 12 weist ein im Wesentlichen hohlzylindrisches Kupplungsgehäuse 14 auf, bei dem eine in dem Inneren des Kupplungsgehäuses 14 ausgebildete Wandung 16
eine zu dem Stellmotor 6 hin offene Kammer 18 und eine davon abgewandte Kammer 20 bildet. Die Kammer 20 wird von einem mit dem Kupplungsgehäuse 14 stirnseitig verschraubten Deckel 22 verschlossen. An der dem Stellmotor 6 zugewandten Seite der Wandung ist die Planetenrollenspindel 10 über eine an dem Ende der Planetenrollenspindel 10 ausgebildete radiale Erweiterung 24 an dem Kupplungsgehäuse 14 der Elastomerkupplung 12 mittels einer Schraubverbindung starr befestigt. Die Schubstange 4 greift durch eine an dem Deckel 22 ausgebildete Öffnung 30 in die Kammer 20 des Kupplungsgehäuses 14 ein. Hierbei ist die Schubstange 4 derart ausgerichtet, dass ihre Mittelachse mit der Mittelachse A der Planetenrollenspindel 10 übereinstimmt.

An einem dem Stellmotor 6 zugewandten Ende der Schubstange 4 ist auf diesem ein Ringelement 26 aufgesetzt und mit der Schubstange 4 fest verbunden. Auf diese Weise bildet das Ringelement 26 eine radiale Erweiterung der Schubstange 4. Das Ringelement 26 weist an seiner dem Stellmotor 6 zugewandten Außenseite sechs gleichmäßig über den Umfang des Ringelements 26 verteilte Ausnehmungen auf. Auch an der von dem Stellmotor 6 abgewandten Außenseite des Ringelements 26 sind sechs gleichmäßig über den Umfang des Ringelements 26 verteilte Ausnehmungen ausgebildet. Jede dieser Ausnehmungen
dient zur Aufnahme eines zylindrisch ausgebildeten Elastomerelements 28. Die Elastomerelemente 28 sind so dimensioniert, dass sich die an der dem Stellmotor 6 zugewandten Seite des Ringelements 26 angeordneten Elastomerelemente 28 zwischen dem Ringelement 26 und der an dem Kupplungsgehäuse 14 ausgebildeten Wandung 16 abstützen, während sich die an der von dem Stellmotor 6 abgewandten Seite des Ringelements 26 angeordneten Elastomerelemente 28 zwischen dem Ringelement 26 und dem auf das Kupplungsgehäuse 14 aufgeschraubten Deckel 22 abstützen. Auf diese Weise ist die Schubstange 4 in Bewegungsrichtung der Planetenrollenspindel 10 fest mit dem Kupplungsgehäuse 14 und damit einhergehend fest mit der Planetenrollenspindel 10 verbunden, wobei die Elastomerelemente 28 Dämpfungselemente bilden, welche einen von dem Stellmotor 6 und dem damit bewegungsgekoppelten Planetenrollentrieb ausgehenden Körperschall weitestgehend absorbieren.

An einer Stirnseite 32 eines Gehäuses 34 des Stellmotors 6, an welcher die Planetenrollenspindel 10 aus dem Stellmotor 6 herausgeführt ist, ist ein Rohr 36 angeflanscht. Das Rohr 36 bildet eine Linearführung für die Elastomerkupplung 12, welche in dem Rohr 36 gleitend gelagert ist. An einer Innenwandung 38 des Rohres 36 sind über dessen Innenumfang 20 gleichmäßig verteilt sechs Vorsprünge 40 ausgebildet. Die Vorsprünge 40 sind leistenförmig länglich ausgebildet und erstrecken sich über die gesamte Länge des Rohres 36.

Korrespondierend zu den Vorsprüngen 40 in dem Rohr 36 sind an der Umfangsseite des Kupplungsgehäuses 14 der Elastomerkupplung 12 sechs Ausnehmungen 42 ausgebildet, die sich über die gesamte Länge des Kupplungsgehäuses 14 erstrecken. In diese Ausnehmungen 42 greifen die an der Innenwandung 38 des Rohres 36 ausgebildeten Vorsprünge 40 ein. Auf diese Weise bilden die Elastomerkupplung 12 und das Rohr 36 eine Verdrehsicherung für die fest mit dem Kupplungsgehäuse der Elastomerkupplung 12 verbundene Planetenrollenspindel 10.

In etwa auf halber Länge des Rohres 36 ist an diesem eine Schmiermittelzufuhrleitung 44 ausgebildet, über die ein Schmiermittel in den Kontaktbereich zwischen der Innenwandung 38 des Rohres 36 und die Umfangsseite des Kupplungsgehäuses 14 eingeleitet werden kann.

### Bezugszeichenliste

2 Linearantrieb
4 Schubstange
6 Stellmotor
8 Spindelmutter
10 Planetenrollenspindel
12 Elastomerkupplung
14 Kupplungsgehäuse
16 Wandung
18 Kammer
20 Kammer
22 Deckel
24 Erweiterung
26 Ringelement
28 Elastomerelement
30 Öffnung
32 Stirnseite
34 Gehäuse
20 36 Rohr
38 Innenwandung
40 Vorsprung
42 Ausnehmung
44 Schmiermittelzuführung

A Mittelachse

## Patentansprüche

1. Unterseeboot mit mindestens einer Ruderanlage, welche einen Linearantrieb (2) aufweist, der über ein Gelenkgestänge mit mindestens einem Ruder bewegungsgekoppelt ist, wobei ein translatorisch bewegbarer Teil des Linearantriebs (2) mit einer translatorisch bewegbaren Schubstange (4) des Gelenkgestänges über eine Elastomerkupplung (12) in Bewegungsrichtung verbunden ist.

2. Unterseeboot nach Anspruch 1, bei welchem ein elektrischer Stellmotor (6) und ein damit bewegungsgekoppelter Spindeltrieb den Linearantrieb (2) bilden.

3. Unterseeboot nach Anspruch 2, bei dem die Elastomerkupplung (12) einen Teil einer Verdrehsicherung für den translatorisch bewegbaren Teil des Spindeltriebs bildet.

4. Unterseeboot nach einem der Ansprüche 2 oder 3, bei dem die Elastomerkupplung (12) ein drehfest mit dem translatorisch bewegbaren Teil des Spindeltriebs verbundenes Kupplungsgehäuse (14) aufweist, welches in einer Linearführung quer zur Bewegungsrichtung des translatorisch bewegbaren Teils des Spindeltriebs formschlüssig festgelegt geführt ist.

5. Unterseeboot nach Anspruch 4, bei dem das Kupplungsgehäuse (14) in der Linearführung gleitend gelagert ist.

6. Unterseeboot nach einem der Ansprüche 4 oder 5, bei dem die Linearführung einen geschlossenen Raum bildet, in welchem zumindest der translatorisch bewegbare Teil des Spindeltriebs geführt ist.

7. Unterseeboot nach einem der Ansprüche 4 bis 6, bei dem die Linearführung von einem an ein Gehäuse (34) des Stellmotors (6) angeschlossenen Rohr (36) mit zumindest einer darin ausgebildeten Führungsschiene gebildet wird.

8. Unterseeboot nach Anspruch 7, bei dem die Führungsschiene von einem in das Innere des Rohres (36) ragenden Vorsprung (40) gebildet wird.

9. Unterseeboot nach einem der Ansprüche 4 bis 8, bei dem an einem dem translatorisch bewegbaren Teil des Spindeltriebs zugewandten Ende der Schubstange (4) eine radiale Erweiterung ausgebildet ist, welche sich an ihren in Axialrichtung der Schubstange (4) voneinander abgewandten Seiten jeweils über zumindest ein Elastomerelement (28) an dem Kupplungsgehäuse (14) abstützt.

10. Unterseeboot nach einem der Ansprüche 7 bis 9, bei dem an dem Rohr (36) eine durch die Rohwandung führende Schmiermittelzuführleitung (44) ausgebildet ist.

## Claims

1. Submarine having at least one rudder mechanism which has a linear drive (2), which is movably coupled to at least one rudder via an articulated linkage, wherein a translationally movable part of the linear drive (2) is connected in the direction of motion to a translationally movable connecting rod (4) of the articulated linkage via an elastomer coupling (12).

2. Submarine according to Claim 1, in which an electric actuating motor (6) and a spindle drive movably coupled thereto form the linear drive (2).

3. Submarine according to Claim 2, in which the elastomer coupling (12) forms part of an anti-rotation safeguard for the translationally movable part of the spindle drive.

4. Submarine according to either of Claims 2 and 3, in which the elastomer coupling (12) has a coupling housing (14) rotationally fixedly connected to the translationally movable part of the spindle drive, which coupling housing is guided in a linear guide fixed in a form-fitting manner transversely with respect to the direction of motion of the translationally movable part of the spindle drive.

5. Submarine according to Claim 4, in which the coupling housing (14) is mounted in a sliding manner in the linear guide.

6. Submarine according to either of Claims 4 and 5, in which the linear guide forms a closed space, in which at least the translationally movable part of the spindle drive is guided.

7. Submarine according to one of Claims 4 to 6, in which the linear guide is formed by a tube (36) connected to a housing (34) of the actuating motor (6) and having at least one guide rail formed therein.

8. Submarine according to Claim 7, in which the guide rail is formed by a projection (40) projecting into the interior of the tube (36).

9. Submarine according to one of Claims 4 to 8, in which, at an end of the connecting rod (4) that faces the translationally movable part of the spindle drive there is formed a radial widening which, on its sides facing away from each other in the axial direction of the connecting rod (4), is respectively supported on the coupling housing (14) via at least one elastomer element (28).

10. Submarine according to one of Claims 7 to 9, in which a lubricant feed line (44) leading through the tube wall is formed on the tube (36).

## Revendications

1. Sous-marin avec au moins un appareil de gouvernail, qui présente un entraînement linéaire (2), qui est cinématiquement couplé à au moins un gouvernail par un système articulé, dans lequel une partie mobile en translation de l'entraînement linéaire (2) est reliée dans la direction de mouvement à une bielle mobile en translation (4) du système articulé au moyen d'un couplage élastomère (12).

2. Sous-marin selon la revendication 1, dans lequel un servomoteur électrique (6) et un mécanisme à broche cinématiquement couplé à celui-ci forment l'entraînement linéaire (2).

3. Sous-marin selon la revendication 2, dans lequel le couplage élastomère (12) forme une partie d'un blocage contre la rotation pour la partie mobile en translation du mécanisme à broche.

4. Sous-marin selon une des revendications 2 ou 3, dans lequel le couplage élastomère (12) présente un boîtier de couplage (14) relié sans rotation à la partie mobile en translation du mécanisme à broche, qui est guidé de façon bloquée par emboîtement dans un guide linéaire transversalement à la direction de mouvement de la partie mobile en translation du mécanisme à broche.

5. Sous-marin selon la revendication 4, dans lequel le boîtier de couplage (14) est monté de façon glissante dans le guide linéaire.

6. Sous-marin selon une des revendications 4 ou 5, dans lequel le guide linéaire forme un espace fermé, dans lequel au moins la partie mobile en translation du mécanisme à broche est guidée.

7. Sous-marin selon une des revendications 4 à 6, dans lequel le guide linéaire est formé par un tube (36) raccordé à un boîtier (34) du servomoteur (6) avec au moins un rail de guidage formé dans celui-ci.

8. Sous-marin selon la revendication 7, dans lequel le rail de guidage est formé par une saillie (40) pénétrant à l'intérieur du tube (36).

9. Sous-marin selon une des revendications 4 à 8, dans lequel un élargissement radial est formé sur une extrémité de la bielle (4) tournée vers la partie mobile en translation du mécanisme à broche, et s'appuie à ses côtés détournés l'un de l'autre dans la direction axiale de la bielle (4) respectivement par au moins un élément élastomère (28) sur le boîtier de couplage (14).

10. Sous-marin selon une des revendications 7 à 9, dans lequel une conduite d'amenée de lubrifiant (44) conduisant à travers la paroi du tube est formée sur le tube (36).
